# FASCICULE DE BREVET EUROPEEN

(11) **EP 3 075 031 B1**
(45) Date de publication et mention de la délivrance du brevet: **22.05.2024**
(21) Numéro de dépôt: 14803174.3
(22) Date de dépôt: 28.11.2014
(51) Int. Cl.: H01Q 11/08, H01Q 21/06, H01Q 21/20

(54) **AGENCEMENT DE STRUCTURES ANTENNAIRES POUR TÉLÉCOMMUNICATIONS PAR SATELLITES**
ANORDNUNG VON ANTENNENSTRUKTUREN FÜR SATELLITENTELEKOMMUNIKATIONEN
ARRANGEMENT OF ANTENNA STRUCTURES FOR SATELLITE TELECOMMUNICATIONS

(30) Priorité: 28.11.2013 FR 1302760
(43) Date de publication de la demande: 05.10.2016
(73) Titulaire: THALES, 92200 Neuilly sur Seine (FR)
(72) Inventeur: TCHOFFO TALOM, Friedman, 92622 Gennevilliers Cedex (FR)
(74) Mandataire: Lavoix
(86) Numéro de dépôt international: PCT/EP2014/075995
(87) Numéro de publication internationale: WO 2015/079037

(56) Documents cités:
- WO-A1-98/18178
- SAMBASIVA RAO V ET AL: "Generation of dual beams from spherical phased array antenna", ELECTRONIC LETTERS, THE INSTITUTION OF ENGINEERING AND TECHNOLOGY, vol. 45, no. 9, 23 avril 2009 (2009-04-23) , pages 441-442, XP006032957, ISSN: 1350-911X, DOI: 10.1049/EL:20090452
- GREGORWICH W ET AL: "An autonomous antenna for aerospace applications", AEROSPACE APPLICATIONS CONFERENCE, 1993. DIGEST., 1993 IEEE STEAMBOAT, CO, USA 31 JAN.-5 FEB. 1993, NEW YORK, NY, USA,IEEE, US, 31 janvier 1993 (1993-01-31), pages 99-108, XP032370387, DOI: 10.1109/AERO.1993.255329 ISBN: 978-0-7803-0980-7

## Description

La présente invention concerne un agencement de structures antennaires pour télécommunications, une plateforme comprenant l'agencement de structures antennaires et un procédé de communication par satellites entre deux stations utilisant au moins l'agencement de structures antennaires.

Dans le domaine des communications satellitaires haut débit (c'est-à-dire ne transmettant pas uniquement de la voix), l'obtention d'une communication de bonne qualité implique des performances particulières pour les ondes électromagnétiques produites par la structure antennaire utilisée dans la communication en termes de gain et de niveau des lobes secondaires (rapport entre l'intensité des lobes secondaires et l'intensité du lobe principal).

Pour cela, il est connu d'utiliser, par exemple, une structure antennaire de type parabolique comprenant une source produisant des ondes électromagnétiques et une parabole agencée pour focaliser les ondes électromagnétiques produites par la source. La source est positionnée à un point focal de la parabole.

Afin d'avoir les meilleures performances au regard des critères mentionnés précédemment en termes de gain et de niveau des lobes secondaires, la parabole doit présenter un diamètre d'au moins 40 centimètres pour éviter un masquage important de la source émettrice.

Toutefois, dans le cas précédent, pour pointer le faisceau rayonné dans une direction particulière, deux motorisations sont nécessaires. Aussi, la structure antennaire peut présenter un encombrement gênant dans certaines applications impliquant notamment l'implantation de la structure antennaire sur une plateforme aérienne, par exemple, sur un hélicoptère.

Il est également connu d'utiliser une structure antennaire à balayage électronique par déphasage. Une telle structure antennaire implique d'utiliser des sources élémentaires le plus souvent sous la forme de patchs (notamment superposés) pour obtenir une bande passante relativement large. La vérification du critère en terme de gain pour la structure antennaire impose, en outre, de recourir à la mise en réseau d'un certain nombre de sources élémentaires.

Mais, cela entraîne une augmentation de l'encombrement global de la structure antennaire. De plus, dans le cas où l'émission d'une polarisation circulaire est souhaitée, l'emploi d'une structure antennaire à balayage électronique peut impliquer d'employer un polariseur additionnel ou une structure à double alimentation couplée, ce qui peut dégrader légèrement le gain de la structure rayonnante comprenant la structure antennaire et le polariseur. En outre, pour pointer le faisceau dans une direction particulière, au moins une motorisation est indispensable.

En fonction de l'encombrement global de la structure antennaire, des contraintes fortes en terme de couple moteur sont nécessaires au niveau du dispositif de motorisation à utiliser.

Dans certains contextes applicatifs, comme les plate-formes sous-marines, le recours à une motorisation ou à des éléments actifs (amplificateur-déphaseur) pour orienter le faisceau rayonnant dans l'une ou l'autre des directions est peu envisageable. Des agencement de structures antennaires pour télécommunications comportant des réseaux d'antennes du type hélicoïdal sont connus de SAMBASIVA RAO V ET AL: "Génération of dual beams from spherical phased array antenna", ELECTRONIC LETTERS, THE INSTITUTION OF ENGINEERING AND TECHNOLOGY, vol. 45, no. 9, 23 avril 2009 (2009-04-23), pages 441-442, ISSN: 1350-911X, DOI: 10.1049/EL:20090452 et GREGORWICH W ET AL: "An autonomous antenna for aerospace applications", AEROSPACE APPLICATIONS CONFERENCE, 1993. DIGEST., 1993 IEEE STEAMBOAT, CO, USA 31 JAN.-5 FEB. 1993, NEW YORK, NY, USA, IEEE, US, 31 janvier 1993 (1993-01-31), pages 99-108, DOI: 10.1109/AERO.1993.255329ISBN: 978-0-7803-0980-7.

Il existe donc un besoin pour un agencement de structures antennaires pour télécommunications, en particulier satellitaires, présentant un encombrement réduit (c'est-à-dire de diamètre inférieur à 10 fois la longueur d'onde relative à la fréquence de fonctionnement) tout en permettant l'obtention d'une communication de bonne qualité, notamment en termes de gain et de réduction des lobes secondaires.

A cet effet, l'invention propose un agencement de structures antennaires pour télécommunications, notamment par satellite. Chaque structure antennaire comprend une surface d'émission-réception comportant un axe de symétrie et au moins une antenne élémentaire présentant une forme hélicoïdale et dimensionnée pour émettre et/ou recevoir au moins une onde électromagnétique présentant une fréquence supérieure à 4 GHz, de préférence comprise entre 4 GHz et 50 GHz, notamment comprise dans une bande de spectre choisie parmi la bande X et la bande Ku. Au moins deux axes de symétries sont concourants. Chaque surface d'émission-réception d'une structure antennaire est de forme générale circulaire, chaque antenne élémentaire de la structure antennaire s'étendant entre une première extrémité adjacente à la surface d'émission-réception et une deuxième extrémité distante de la surface d'émission-réception, chaque structure antennaire comprenant également deux ensembles d'une pluralité d'antennes élémentaires, les antennes élémentaires de chaque ensemble étant agencées le long d'un cercle de rayon propre de cet ensemble, tous lesdits cercles étant concentriques, le rapport entre les rayons des deux cercles étant de préférence inférieur à 25%.

Suivant des modes de réalisation particuliers, l'agencement de structures antennaires comprend une ou plusieurs des caractéristiques suivantes, prise(s) isolément ou suivant toutes les combinaisons techniquement possibles :
- chaque surface d'émission-réception d'une structure antennaire est au moins contiguë à une surface d'émission-réception d'une autre structure antennaire ;
- l'agencement de structures antennaires présente un axe de symétrie, l'axe de symétrie de chaque surface d'émission-réception de chaque structure antennaire de l'agencement formant un angle avec l'axe de symétrie de l'agencement de structures antennaires ;
- les structures antennaires sont agencées en au moins trois groupes de structures antennaires comprenant une ou plusieurs structures antennaires, l'axe de symétrie de chacune des surfaces d'émission-réception des structures antennaires du premier groupe formant un angle compris entre 0° et 30° avec l'axe de symétrie de l'agencement de structures antennaires, l'axe de symétrie de chacune des surfaces d'émission-réception des structures antennaires du deuxième groupe formant un angle compris entre 30° et 60° avec l'axe de symétrie de l'agencement de structures antennaires et l'axe de symétrie de chacune des surfaces d'émission-réception des structures antennaires du troisième groupe formant un angle compris entre 30° et 90° avec l'axe de symétrie de l'agencement de structures antennaires ;
- l'aire de la surface d'émission-réception de chaque structure antennaire est inférieure ou égale à 100*λ² où « * » désigne l'opération mathématique de multiplication, et λ désigne la longueur d'onde moyenne des différentes longueurs d'ondes des ondes électromagnétiques que les antennes élémentaires de la structure antennaire sont dimensionnées à émettre et/ou recevoir ;
- l'agencement comporte un radôme recouvrant chaque surface d'émission-réception ;
- chaque structure antennaire comprend en outre un boîtier dont la surface de base est la surface d'émission-réception, et les antennes élémentaires comprennent une tige d'insertion du champ électrique et un dispositif diélectrique d'isolation inséré entre la tige et le boîtier, le radôme étant propre à être fixé au boîtier et comportant une cavité de positionnement apte à recevoir le dispositif diélectrique dans une position insérée ;
- le boîtier comporte une première paroi intérieure parallèle à la surface d'émission-réception, la surface d'émission-réception étant comprise entre la première paroi intérieure et le radôme, le dispositif diélectrique étant en appui contre la première paroi intérieure lorsque le radôme est fixé au boîtier et le dispositif diélectrique est dans sa position insérée ;
- le dispositif diélectrique comporte une cavité de réception de la tige ;
- la tige comporte une première partie rectiligne cylindrique à base circulaire, le dispositif diélectrique comporte une première partie d'extrémité et une deuxième partie d'extrémité cylindrique à base circulaire, et la cavité de réception comporte une cavité axiale propre à recevoir la première partie rectiligne, la première partie rectiligne présentant un quatrième diamètre, la deuxième partie d'extrémité présentant un sixième diamètre et la cavité axiale présentant une deuxième profondeur égale à la moitié de la somme du quatrième diamètre et du sixième diamètre ;
- le dispositif diélectrique comporte une couronne cylindrique à base circulaire présentant un septième diamètre, la surface d'émission-réception comporte un orifice d'accès coaxial apte à recevoir le dispositif diélectrique, l'orifice d'accès coaxial étant cylindrique à base circulaire et présentant un premier diamètre, le premier diamètre étant supérieur au septième diamètre ;
- les structures antennaires sont faites dans un matériau en plastique métallisé.

En outre, l'invention se rapporte aussi à une plateforme, notamment aérienne, comprenant au moins un agencement de structures antennaires tel que décrit précédemment.

La présente invention a également pour objet un procédé de télécommunication, notamment par satellite, entre deux stations comprenant une étape d'émission ou de réception d'ondes électromagnétiques présentant une fréquence supérieure à 4 GHz, de préférence entre 4 GHz et 50 GHz, notamment comprise dans une bande de spectre choisie parmi la bande X et la bande Ku, par un agencement de structures antennaires tel que décrit précédemment.

D'autres caractéristiques et avantages de l'invention apparaîtront à la lecture de la description détaillée qui suit, de modes de réalisation de l'invention, donnés à titre d'exemple uniquement et en références aux dessins qui sont :
- figures 1 à 3, des schémas d'une structure antennaire selon un premier mode de réalisation non couvert par le texte des revendications respectivement en vue de haut, en perspective et en vue de côté ;
- figure 4, un graphique montrant l'évolution de l'adaptation de la structure antennaire du premier mode de réalisation en fonction de la fréquence (cas d'une structure adaptée par les bandes satellite en bande X) ;
- figure 5, un diagramme de rayonnement en gain de la structure antennaire du premier mode de réalisation ;
- figures 6 à 8, des schémas d'une structure antennaire selon un deuxième mode de réalisation en perspective, en vue de dessus et en vue de côté ;
- figure 9, un diagramme de rayonnement en gain de la structure antennaire du deuxième mode de réalisation ;
- figures 10 et 11, des vues partielles en coupe selon un plan transversal de la structure antennaire de la figure 1, la structure antennaire étant munie d'un dispositif diélectrique d'isolation apte à maintenir la rectitude de l'antenne élémentaire et à assurer les performances de rayonnement optimales.
- figures 12 et 13, des schémas d'un agencement de structures antennaires selon l'invention en vue de dessus et en vue de côté, et
- figure 14, un graphique montrant l'évolution du gain en fonction de l'angle d'émission considéré pour l'agencement de structures antennaires.

Une structure antennaire 10 pour télécommunications, notamment par satellite, est représentée sur la figure 1.

La structure antennaire 10 comprend une antenne élémentaire 12, une surface d'émission-réception 14 et un radôme 16.

L'antenne élémentaire 12 présente une forme hélicoïdale. Ainsi, l'antenne élémentaire 12 comporte une partie émissive constituée d'un fil métallique décrivant une spirale qui s'enroule autour d'un axe. En l'occurrence, cet axe est la normale à la surface d'émission-réception 14. La projection de la spirale sur la surface d'émission-réception 14 est un cercle dont le diamètre est noté D. De manière connue en soi, le diamètre de la projection de la spirale, le nombre de spires de la spirale, l'espacement entre ces spires permettent de déterminer la ou les fréquences que l'antenne élémentaire 12 est propre à émettre ou à recevoir.

L'antenne élémentaire 12 peut être dimensionnée pour émettre et/ou recevoir une onde électromagnétique présentant une fréquence supérieure à 4 GHz pour des applications dans le contexte des communications satellitaires. Cela signifie qu'une telle antenne élémentaire 12 présente une extension le long de la direction Z inférieure à 20 millimètres (mm) et un diamètre inférieur à 30 mm.

Avantageusement, l'antenne élémentaire 12 est dimensionnée pour émettre et/ou recevoir une onde électromagnétique présentant une fréquence comprise entre 4 GHz et 50 GHz. Cela signifie qu'une telle antenne élémentaire 12 présente une extension le long de la direction Z comprise entre 1.5 mm et 20 mm et un diamètre compris entre 2 mm et 30 mm.

De préférence, l'antenne élémentaire 12 est dimensionnée pour émettre et/ou recevoir une onde électromagnétique présentant une fréquence comprise dans une bande de spectre choisie parmi la bande X et la bande Ku.

Par définition, une onde électromagnétique dans le domaine de communications satellitaires appartient à la bande X lorsque l'onde présente une fréquence comprise entre 7,2 GHz et 8,4 GHz. Ainsi, une antenne élémentaire 12 est propre à émettre et/ou recevoir une onde électromagnétique appartenant à la bande X si l'antenne élémentaire 12 présente une extension le long de la direction Z comprise entre 9 mm et 10 mm et un diamètre compris entre 14 mm et 15 mm.

Par définition, une onde électromagnétique dans le domaine des communications satellitaires appartient à la bande Ku lorsque l'onde présente une fréquence comprise entre 10,7 GHz et 14,25 GHz. Ainsi, une antenne élémentaire 12 est propre à émettre et/ou recevoir une onde électromagnétique appartenant à la bande Ku si l'antenne élémentaire 12 présente une extension le long de la direction Z comprise entre 6 mm et 8 mm et un diamètre compris entre 10 mm et 12 mm.

L'antenne élémentaire 12 s'étend entre une première extrémité 18 alimentée par un accès coaxial présent sur la surface d'émission-réception 14 et une deuxième extrémité 20 distante de la surface d'émission-réception 14. La première extrémité 18 est adjacente à la surface d'émission-réception 14. L'antenne élémentaire 12 fait ainsi saillie depuis la surface d'émission-réception 14.

La surface d'émission-réception 14 est de forme circulaire.

La surface d'émission-réception 14 présente une aire A inférieure ou égale à 100*λ² où « * » désigne l'opération mathématique de multiplication, et λ désigne la longueur d'onde moyenne des différentes longueurs d'ondes des ondes que les antennes élémentaires 12 sont dimensionnées à émettre et/ou recevoir.

Par exemple, selon l'exemple de la figure 1, l'aire A est inférieure à 7600 mm².

La structure antennaire 10 comporte, en outre, un boîtier 22 cylindrique dont la surface de base est la surface d'émission-réception 14.

Le boîtier 22 délimite une cavité d'alimentation de l'antenne élémentaire 12 en ondes électromagnétiques agencée avec des orifices d'accès coaxiaux présents sur la surface d'émission-réception 14.

Le boîtier 22 comporte une entrée 24 d'injection d'une onde électromagnétique, le champ électrique de l'onde électromagnétique se propageant ensuite dans la cavité radiale.

L'antenne élémentaire 12 est pourvue d'élément d'insertion du champ électrique. Cela signifie que l'antenne élémentaire 12 est dépourvue d'une boucle d'insertion du champ magnétique.

Dans un exemple, l'élément d'insertion du champ électrique est une tige métallique pouvant être ou non en contact avec le boîtier 22. Dans le cas où il n'aurait pas de contact, un dispositif diélectrique d'isolation est inséré entre la tige et le boîtier 22 qui permet de maintenir la rectitude de la tige et incidemment de l'antenne élémentaire 12. Idéalement ce dispositif diélectrique présente des caractéristiques diélectriques inférieures à 4 afin de garantir des performances optimales de la structure antennaire.

Le radôme 16 présente une forme cylindrique dont la base est la surface d'émission-réception 14.

Le radôme 16 présente un diamètre inférieur à 50 millimètres (mm). Le radôme 16 présente une extension, le long de la direction Z, inférieure à 14 mm et est positionné à une distance supérieure à 1 mm des antennes élémentaires 22.

La structure antennaire 10 peut être en plastique métallisé, notamment le boîtier 22 et l'antenne élémentaire 22 sont dans un tel matériau pour limiter son poids global. Mais idéalement, le matériau doit être un métal conducteur.

En fonctionnement, la structure antennaire 10 est alimentée par une onde électromagnétique. L'antenne élémentaire 12 capte le champ électrique issu de cette onde électromagnétique pour émettre une onde dans la bande de fréquence souhaitée.

La figure 4 montre que sur toute la bande d'intérêt (dans ce cas, il s'agit de la bande X) l'adaptation est inférieure à -20 dB. Cela témoigne de la bonne adaptation de l'antenne en terme d'impédance pour un fonctionnement dans la bande X.

Il apparaît sur la figure 5 que la structure antennaire 10 présente un gain de l'ordre de 13 dB.

La source élémentaire hélicoïdale présente une large bande, soit une bande supérieure à 25% autour de la fréquence centrale de fonctionnement, à polarisation circulaire et une très bonne efficacité de rayonnement (notamment le rapport axial pour une aussi petite antenne est meilleur que dans l'état de la technique et apodisation de l'onde émise facilitée).

Il en résulte que la structure antennaire 10 présente des meilleures performances qu'une parabole de taille réduite, une meilleure compacité et un poids réduit (cet effet étant accentué dans le second mode de réalisation présenté ci-après). Ce poids réduit permet de réduire les contraintes notamment dans le cas où la structure antennaire 10 est accompagnée d'un positionneur mécanique. La structure antennaire 10 est capable d'émettre une onde polarisée circulaire sans utilisation d'un polariseur additionnel.

Les figures 6 à 8 illustrent un deuxième mode de réalisation de la structure antennaire 10 selon l'invention. Les éléments identiques au premier mode de réalisation non couvert par le texte des revendications de la figure 1 ne sont pas décrits à nouveau. Seules les différences sont mises en évidence.

Dans le deuxième mode de réalisation, au lieu d'une seule antenne élémentaire 12, la structure antennaire 10 comporte une pluralité d'antennes élémentaires 12.

Chaque antenne élémentaire 12 des figures 6 à 8 est identique à l'antenne élémentaire 12 décrite en référence à la figure 1.

En variante, certaines antennes sont différentes.

La structure antennaire 10 comprend au moins deux ensembles d'une pluralité d'antennes élémentaires 12. Selon l'exemple de la figure 6, la structure antennaire 10 comprend deux ensembles 30 et 32 de pluralité d'antennes élémentaires 12.

Les antennes élémentaires 12 de chaque ensemble 30, 32 sont agencées le long d'un cercle de rayon propre de cet ensemble 30, 32, tous lesdits cercles 30, 32 étant concentriques.

Ainsi, dans le cas de la figure 6, le premier ensemble 30 comprend six antennes élémentaires 12 agencées le long d'un premier cercle présentant un premier rayon R1 et le deuxième ensemble 32 comprend quatorze antennes élémentaires 12 agencées le long d'un deuxième cercle présentant un deuxième rayon R2. Les deux rayons R1 et R2 sont tels que le premier rayon R1 est inférieur au deuxième rayon R2.

Selon l'invention, le rapport entre les deux rayons R1 et R2 est inférieur à 25%.

Les antennes élémentaires 12 sont pourvues d'éléments d'insertion du champ électrique. Selon l'exemple représenté, les éléments d'insertion du champ électrique sont en forme de tiges métalliques. Cela signifie que les antennes élémentaires 12 sont dépourvues d'une boucle d'insertion du champ magnétique.

La structure antennaire 10 comporte, en outre, un boîtier 22 cylindrique dont la surface de base est la surface d'émission-réception 14.

Les tiges alimentant les antennes élémentaires 12 peuvent être ou non en contact avec le boîtier 22. Dans le cas où il n'y aurait pas de contact, un dispositif diélectrique d'isolation est inséré entre la tige et le boîtier 22 qui permet de maintenir la rectitude de la tige et incidemment de l'antenne élémentaire 12.

Le boîtier 22 délimite une cavité d'alimentation des antennes élémentaires 12 en ondes électromagnétiques agencée en contact avec la surface d'émission-réception 14.

Le radôme 16 présente une forme cylindrique dont la base est la surface d'émission-réception 14.

Le radôme 16 présente un diamètre inférieur à 120 mm et une hauteur inférieure à 30 mm.

Le fonctionnement de la structure antennaire 10 selon le deuxième mode de réalisation est similaire au fonctionnement de la structure antennaire 10 selon le premier mode de réalisation.

Il apparaît sur la figure 9 que la structure antennaire 10 présente un gain de l'ordre de 20 dB. En outre, l'ouverture à -3dB du lobe principal est de l'ordre de 19°.

Dans le cas du mode de réalisation avec une cavité radiale pour l'alimentation (surface d'émission-réception 14 en format circulaire), la réalisation de la structure antennaire 10 est simplifiée puisque la cavité d'alimentation est peu complexe.

En outre, la structure antennaire 10 présente une large bande, supérieure à 10 % autour de la fréquence centrale de fonctionnement et une très bonne efficacité de rayonnement (meilleure que 70 %) avec des pertes faibles.

L'optimisation de la structure antennaire 10 pour améliorer la réduction des lobes secondaires est également facile à mettre en oeuvre puisque ceux-ci dépendent uniquement de la position et de l'orientation des antennes élémentaires 12.

La taille de la structure antennaire 10 est réduite, notamment dans la direction Z. Il en résulte une meilleure compacité de la structure antennaire 10.

Le gain de la structure antennaire 10 est aisément contrôlable puisque l'augmentation du nombre d'antennes élémentaires 12 entraîne une augmentation du gain de la structure antennaire 10.

La structure antennaire 10 présente une masse plus faible que la parabole d'une structure antennaire 10 parabolique dont la source est déportée, notamment si la matière est du plastique métallisé.

De plus, dans le cas où la structure antennaire 10 est réalisée en plastique métallisé, ceci peut conduire à des baisses du coût de fabrication de la structure antennaire 10.

La figure 10 illustre un troisième mode de réalisation de la structure antennaire 10 selon l'invention. Les éléments identiques au premier mode de réalisation non couvert par le texte des revendications de la figure 1 ne sont pas décrits à nouveau. Seules les différences sont mises en évidence.

Dans la suite de cette description, il est utilisé le repère défini dans la figure 1, dans lequel la direction Z est la normale à la surface d'émission-réception 14.

Dans le troisième mode de réalisation, l'antenne élémentaire 12 comporte un élément d'insertion du champ électrique 100.

Le boîtier 22 présente une première paroi intérieure 102 et une deuxième paroi intérieure 104 qui délimitent selon la direction Z la cavité d'alimentation en ondes électromagnétiques.

Au moins un orifice d'accès coaxial 106 est ménagé dans la surface d'émission-réception 14.

Le radôme 16 comprend une troisième paroi intérieure 108 et une cavité de positionnement 110. Le radôme 16 est configuré pour être fixé au boîtier 22.

Un dispositif diélectrique 112 est inséré entre la tige et le boîtier 22. Le dispositif diélectrique 112 est prévu pour maintenir la rectitude de l'antenne élémentaire 12. Le dispositif diélectrique 13 permet également d'empêcher le contact entre l'antenne élémentaire 12 et le boîtier 22.

Selon l'exemple de la figure 10, l'élément d'insertion du champ électrique 100 est une tige. En outre, la tige 100 est réalisée en métal.

Dans le cas de la figure 10, la tige 100 est coudée de sorte que la tige 100 comporte deux parties rectilignes 114, 116 reliées par un coude 118.

La première paroi intérieure 102 est parallèle à la surface d'émission-réception 14. Sur la figure 10, la première paroi intérieure 102 est en forme d'un disque. La première paroi inférieure 102 est distante, selon la direction Z, d'une première distance H1 de la surface d'émission-réception 14.

La deuxième paroi intérieure 104 est parallèle à la surface d'émission-réception 14. La deuxième paroi intérieure 104 est portée par la même pièce que la surface d'émission-réception 14. Sur la figure 10, la deuxième paroi intérieure 104 est en forme d'un disque.

L'orifice d'accès coaxial 106 est délimité selon la direction Z par la surface d'émission-réception 14 et la première surface intérieure 100. L'orifice d'accès coaxial 106 est cylindrique à base circulaire, d'axe Z. L'orifice d'accès cylindrique 106 a un premier diamètre D1.

La troisième paroi intérieure 108 fait face à la surface d'émission-réception 14. Selon la direction Z, la troisième paroi intérieure 108 est distante d'une deuxième distance H2 de la deuxième paroi intérieure 104.

La cavité de positionnement 110 est configurée pour recevoir le dispositif diélectrique 112 dans une position insérée. Sur la figure 10, la cavité de positionnement 110 est cylindrique à base circulaire. La cavité de positionnement 110 présente un deuxième diamètre D2. La cavité de positionnement 110 présente une première profondeur P1.

Le dispositif diélectrique 112 comporte une première extrémité 120, une deuxième extrémité 122, une surface latérale 124 et une cavité 126 de réception de l'antenne élémentaire 12.

La première partie rectiligne 114 s'étend le long de la direction Z tandis que la deuxième partie rectiligne 116 s'étend le long de la direction Y.

La première partie rectiligne 114 présente une première longueur L1 le long de la direction Z. La première partie rectiligne 114 est cylindrique, d'axe Z La première partie rectiligne 114 est cylindrique à base circulaire. La première partie rectiligne 114 présente un troisième diamètre D3.

La deuxième partie rectiligne 116 présente une deuxième longueur L2 le long de la direction X. La deuxième partie rectiligne 116 est cylindrique d'axe X. La deuxième partie rectiligne 116 présente un quatrième diamètre D4. Sur la figure 11, le quatrième diamètre D4 est égal au troisième diamètre D3.

La première longueur L1 est supérieure à la deuxième longueur L2. Selon l'exemple de la figure 11, la première longueur L1 est supérieure au double de la deuxième longueur L2.

La première extrémité 120 est apte à être insérée dans la cavité de positionnement 110. La première extrémité 120 est plane. La première extrémité 120 est perpendiculaire à la direction Z. La première extrémité 120 est cylindrique à base circulaire, et présente un cinquième diamètre D5. Le cinquième diamètre D5 est inférieur ou égal au deuxième diamètre D2.

La deuxième extrémité 122 est parallèle à la première extrémité 120. La deuxième extrémité 122 est plane. La deuxième extrémité 122 est cylindrique à base circulaire, et présente un sixième diamètre D6. Le sixième diamètre D6 est supérieur ou égal au cinquième diamètre D5. Le sixième diamètre D6 est inférieur ou égal au premier diamètre D1.

La surface latérale 124 présente une symétrie de révolution autour de l'axe Z. La surface latérale 124 comporte une première partie d'extrémité 128, une deuxième partie d'extrémité 130 et une partie médiane 132.

La cavité de réception 126 est configurée pour recevoir la tige 100. La cavité de réception 126 est apte à maintenir la tige 100 en position par rapport au dispositif diélectrique 112. La cavité de réception 126 est formée par la réunion d'une cavité axiale 134 et d'une cavité latérale 136.

La première partie d'extrémité 128 est située entre la partie médiane 132 de la surface latérale 124 et la première extrémité 120. La première partie d'extrémité 128 comporte un premier épaulement 137, une première portion 138 délimitée selon la direction Z par l'épaulement 137 et la première extrémité 120, et une deuxième portion 139 délimitée selon la direction Z par l'épaulement 137 et la partie médiane 132.

Le premier épaulement 137 est situé à une troisième distance H3 de la première extrémité 120. La troisième distance H3 est inférieure ou égale à la profondeur P1. Le premier épaulement 137 est situé à une quatrième distance H4 de la deuxième extrémité 122. Sur la figure 10, la quatrième distance H4 est égale à la deuxième distance H2.

La première portion 138 est complémentaire de la cavité de positionnement 110. Sur la figure 10, la première portion 138 est cylindrique d'axe Z. La première portion 138 est cylindrique à base circulaire. Le diamètre de la première portion 138 est égal au cinquième diamètre D5. De préférence, la première portion 138 est apte à être montée serrée dans la cavité de positionnement 110. Par exemple, le cinquième diamètre D5 est égal au deuxième diamètre D2.

La deuxième portion 139 est cylindrique d'axe Z. La deuxième portion 139 est cylindrique à base circulaire. Le diamètre de la deuxième portion 139 est égal au sixième diamètre D6. La deuxième partie d'extrémité 130 est située entre la partie médiane 132 de la surface latérale 124 et la deuxième extrémité 122. La deuxième partie d'extrémité 120 est cylindrique à d'axe Z. La deuxième partie d'extrémité 130 est cylindrique à base circulaire. Le diamètre de la deuxième partie d'extrémité 130 est égal au sixième diamètre D6.

La partie médiane 132 est située entre la première partie d'extrémité 128 et la deuxième partie d'extrémité 130. La partie médiane 132 est délimitée selon la direction Z par un deuxième épaulement 140 et un troisième épaulement 142. La partie médiane 132 comporte, en outre, une couronne 144.

Le deuxième épaulement 140 est compris, selon la direction Z, entre la couronne 144 et la première extrémité 120. Le troisième épaulement 142 est compris, selon la direction Z, entre la couronne 144 et la deuxième extrémité 122. Selon la direction Z, le troisième épaulement 142 est situé à une quatrième distance H4 de la deuxième extrémité 122. Sur la figure 11, la quatrième distance H4 est égale à la première distance H1.

La cavité axiale 134 s'étend entre la deuxième extrémité 122 et le premier épaulement 142. La cavité axiale 134 est apte à recevoir la première partie rectiligne 114 par une translation selon la direction Y. Par exemple, la cavité axiale 134 est parallélépipédique. Sur la figure 11, les trois paires de côtés de la cavité axiale 134 sont respectivement perpendiculaires aux directions X, Y et Z. Selon la direction X, la cavité axiale 134 présente une première largeur I1 supérieure ou égale au troisième diamètre D3. Sur la figure 11, la première largeur I1 est égale au troisième diamètre D3.

La cavité axiale 134 est configurée de telle sorte que, lorsque la première partie rectiligne 114 est insérée dans la cavité axiale 134, l'axe de révolution de la première partie rectiligne 114 est confondu avec l'axe de révolution de la surface latérale 124. Selon la direction Y, la cavité axiale 134 présente une deuxième profondeur P2 égale à la moitié de la somme entre le sixième diamètre D6 et le troisième diamètre D3. En d'autres termes, on a mathématiquement P2=(D6+D3)/2.

La cavité latérale 136 est comprise entre le deuxième épaulement 142 et le troisième épaulement 144. La cavité latérale 136 est apte à recevoir la deuxième partie rectiligne 116 par une translation selon la direction Y. Par exemple, la cavité latérale 136 est parallélépipédique. Sur la figure 10, les trois paires de côtés de la cavité axiale 134 sont respectivement perpendiculaires aux directions X, Y et Z. Selon la direction Z, la cavité latérale 136 présente une deuxième largeur I2 supérieure ou égale au quatrième diamètre D4. Sur la figure 10, la deuxième largeur I2 est égale au quatrième diamètre D4.

La couronne 144 est cylindrique à base circulaire, d'axe Z. La couronne 144 présente un septième diamètre D7. Le septième diamètre D7 est supérieur ou égal au sixième diamètre D6. Sur la figure 11, le septième diamètre D7 est inférieur au premier diamètre D1.

Selon la direction Y, la cavité latérale 136 présente une troisième profondeur P3 égale à la moitié de la somme entre le septième diamètre D7 et le troisième diamètre D4. En d'autres termes, on a mathématiquement P3 = (D7+D4)/2.

La couronne 144 est délimitée selon la direction Z par le deuxième épaulement 142 et le troisième épaulement 144.

Selon la direction Z, la couronne 144 présente une troisième largeur L3. La troisième largeur L3 est supérieure au quatrième diamètre D4.

Le fonctionnement de la structure antennaire 10 selon le troisième mode de réalisation est similaire au fonctionnement de la structure antennaire 10 selon le premier mode de réalisation.

Une fois inséré dans la cavité de positionnement 110, la rectitude du dispositif diélectrique 112 est fixée par la construction du radôme 16 et de la cavité de positionnement 110. Aucun outil spécifique n'est donc employé pour fixer la rectitude du dispositif diélectrique 112. Lorsque le dispositif diélectrique 112 est dans sa position insérée, le dispositif diélectrique est fixe par rapport au radôme 16, en l'absence d'une force exercée par un opérateur. Cela signifie que, lorsque le dispositif diélectrique 112 est dans sa position insérée, la cavité de positionnement 110 exerce sur le dispositif diélectrique une force de serrage supérieure à la somme des poids du dispositif diélectrique 112 et de l'antenne élémentaire 12.

De plus, il est possible de pré-assembler une pluralité d'antennes élémentaires 12 et de dispositifs diélectriques 112 au radôme 16 avant de fixer le radôme 16 au boîtier 22. Chacune des antennes élémentaires 12 peut être retirée ou remplacée aisément. Le montage de la structure antennaire 10 est ainsi simplifié. Lors du montage de la structure antennaire 10, l'antenne élémentaire 12 est insérée dans le dispositif diélectrique 112. Le dispositif diélectrique 112 est ensuite inséré dans la cavité de positionnement 110, puis le radôme 16 est fixé au boîtier 22. Le dispositif diélectrique 112 s'étend alors à travers l'orifice d'accès coaxial 106 sans être en contact avec la surface d'émission-réception 14.

Les figures 12 et 13 présentent un agencement 200 de structures antennaires 10 dans lequel les structures antennaires 10 sont toutes des structures antennaires 10 selon le deuxième mode de réalisation. Il est entendu par « agencement » un ensemble d'une pluralité de structures antennaires 10 indépendantes, chaque structure antennaire 10 occupant une position respective déterminée.

Chaque structure antennaire 10 est propre à être commandée indépendamment de chacune des autres structures antennaires 10. Par exemple, l'entrée 24 de chaque structure antennaire 10 est connectée à une source d'ondes électromagnétiques respective (non représentée).

Le fonctionnement de chacune des structures antennaires 10 de l'agencement 200 est identique au fonctionnement d'une structure antennaire 10 qui ne fait pas partie de l'agencement 100. En variante, les structures antennaires 10 de l'agencement 200 sont des structures antennaires 10 selon le premier mode de réalisation.

Selon une autre variante, les structures antennaires 10 de l'agencement 200 ne sont pas toutes identiques.

Les structures antennaires 10 utilisées pour l'agencement 200 sont telles que leur surface d'émission-réception 14 comprenne un axe de symétrie.

Dans le cas de l'agencement 200, au moins deux axes de symétries des surfaces d'émission-réception 14 sont concourants puisque tous les axes de symétries des surfaces d'émission-réception 14 des structures antennaires 10 ont au moins un point commun avec un autre axe de symétrie d'une surface d'émission-réception 14 d'une autre structure antennaire 10.

Plus précisément, selon l'exemple de la figure 13, l'agencement 200 comprend un axe de symétrie noté D200.

En outre, les structures antennaires 10 sont agencées selon quatre groupes 202, 204, 206, 208 de structures antennaires 10. Le premier groupe 202 regroupe six structures antennaires 10 ; le deuxième groupe 204 regroupe onze structures antennaires 10 ; le troisième groupe 206 regroupe quinze structures antennaires 10 et le quatrième groupe 208 regroupe une seule structure antennaire 10.

Chaque groupe 202, 204, 206, 208 regroupe des structures antennaires 10 dont l'axe de symétrie avec la surface d'émission-réception 14 fait le même angle avec l'axe de symétrie D200 de l'agencement 200.

Plus précisément, l'axe de symétrie de chacune des surfaces d'émission-réception 14 des structures antennaires 10 du premier groupe 202 forme un angle α1 compris entre 0° et 30° avec l'axe de symétrie D200 de l'agencement 200 de structures antennaires. En l'occurrence, α1 est égal à 30°.

L'axe de symétrie de chacune des surfaces d'émission-réception 14 des structures antennaires 10 du deuxième groupe 204 forme un angle α2 compris entre 30° et 60° avec l'axe de symétrie D200 de l'agencement 200 de structures antennaires. En l'occurrence, α2 est égal à 60°.

L'axe de symétrie de chacune des surfaces d'émission-réception 14 des structures antennaires 10 du troisième groupe 206 forme un angle α3 compris entre 60° et 90° avec l'axe de symétrie D200 de l'agencement 200 de structures antennaires. En l'occurrence, α3 est égal à 90°.

En outre, la structure antennaire 10 du quatrième groupe 208 présente une surface d'émission-réception normale à l'axe de symétrie D200 de l'agencement 200 de structures antennaires.

D'autres répartitions des structures antennaires 10 sont possibles, le nombre de groupes n'étant pas imposé. En outre, le nombre de structures antennaires 10 par groupes est également libre. De préférence, le nombre de groupe et de structures antennaires 10 est choisi pour que l'agencement 200 présente un bon recouvrement dans le demi-espace. Il est entendu par l'expression « un bon recouvrement » que l'angle pour lequel un gain d'au moins 10 dB est obtenu pour l'agencement 200 est supérieur à 120°. En ce sens, l'agencement 200 peut être qualifié de réseau facetté.

Les performances obtenues par l'agencement 200 proposé sont illustrées par le graphique de la figure 14. Ces performances sont telles qu'un bon recouvrement dans le demi-espace au sens de la définition précédente est effectivement obtenu.

L'agencement 200 proposé permet d'assurer les fonctions de plusieurs structures antennaires 10 dans les bandes X et Ku des télécommunications par satellites, en l'absence de motorisation avec un bon recouvrement, un agencement compact et une bonne efficacité du fait des performances des structures antennaires 10 utilisées. En outre, il est possible de ne pas utiliser de polariseur puisque la structure antennaire 10 est polarisée.

Ainsi, l'agencement 200 proposé est utilisable en substitution d'une antenne parabolique de petite dimension et/ou d'une antenne à balayage pour des applications de télécommunications entre deux stations, notamment par satellite. Il est à noter que dans ce cas, le diagramme de rayonnement de la structure antennaire 10 ainsi réalisée est conforme aux gabarits spécifiés pour être utilisé avec certains satellites.

Un tel agencement 200 est avantageusement utilisable dans une plateforme, notamment aérienne. Dans le cadre de cette utilisation, la compacité de l'agencement 200 permet de réduire les contraintes sur les implantations d'équipements dans la plateforme.

Un tel agencement 200 est également avantageusement utilisable dans un contexte sous-marin : l'agencement 200 est émergé et en liaison filaire avec une plateforme sous-marine immergée. La plateforme sous-marine est alors capable de communiquer avec l'extérieur via l'agencement 200.

## Revendications

1. Agencement (200) de structures antennaires (10) pour télécommunications, notamment par satellite, dont chaque structure antennaire (10) comprend une surface d'émission-réception (14) comportant un axe de symétrie et au moins une antenne élémentaire (12) présentant une forme hélicoïdale et dimensionnée pour émettre et/ou recevoir au moins une onde électromagnétique présentant une fréquence supérieure à 4 GHz, de préférence comprise entre 4 GHz et 50 GHz, notamment comprise dans une bande de spectre choisie parmi la bande X et la bande Ku et en ce qu'au moins deux axes de symétries sont concourants, **caractérisé en ce que**
chaque surface d'émission-réception (14) d'une structure antennaire (10) est de forme générale circulaire, chaque antenne élémentaire (12) de la structure antennaire (10) s'étendant entre une première extrémité (18) adjacente à la surface d'émission-réception (14) et une deuxième extrémité (20) distante de la surface d'émission-réception (14), chaque structure antennaire (10) comprenant également deux ensembles d'une pluralité d'antennes élémentaires (12), les antennes élémentaires (12) de chaque ensemble (30, 32) étant agencées le long d'un cercle de rayon propre (R1, R2) de cet ensemble (30, 32), tous lesdits cercles étant concentriques, le rapport entre les rayons des deux cercles étant de préférence inférieur à 25%.

2. Agencement de structures antennaires selon la revendication 1, dans lequel chaque surface d'émission-réception (14) d'une structure antennaire (10) est au moins contiguë à une surface d'émission-réception (14) d'une autre structure antennaire (10).

3. Agencement de structures antennaires selon la revendication 1 ou 2, présentant un axe de symétrie (D200), l'axe de symétrie de chaque surface d'émission-réception (14) de chaque structure antennaire (10) de l'agencement (200) formant un angle avec l'axe de symétrie (D200) de l'agencement (200) de structures antennaires.

4. Agencement (200) de structures antennaires selon la revendication 3, dans lequel, les structures antennaires (10) sont agencées en au moins trois groupes de structures antennaires (10) comprenant une ou plusieurs structures antennaires (10), l'axe de symétrie de chacune des surfaces d'émission-réception (14) des structures antennaires (10) du premier groupe formant un angle compris entre 0° et 30° avec l'axe de symétrie (D200) de l'agencement (200) de structures antennaires, l'axe de symétrie de chacune des surfaces d'émission-réception (14) des structures antennaires (10) du deuxième groupe formant un angle compris entre 30° et 60° avec l'axe de symétrie (D200) de l'agencement (200) de structures antennaires et l'axe de symétrie de chacune des surfaces d'émission-réception (14) des structures antennaires (10) du troisième groupe formant un angle compris entre 30° et 90° avec l'axe de symétrie (D200) de l'agencement (200) de structures antennaires.

5. Agencement de structures antennaires selon l'une quelconque des revendications 1 à 4, dans lequel l'aire (A) de la surface d'émission-réception (14) de chaque structure antennaire (10) est inférieure ou égale à 100*λ² où :
- « * » désigne l'opération mathématique de multiplication, et
- λ désigne la longueur d'onde moyenne des différentes longueurs d'ondes des ondes électromagnétiques que les antennes élémentaires (12) de la structure antennaire (10) sont dimensionnées à émettre et/ou recevoir

6. Agencement de structures antennaires selon l'une quelconque des revendications 1 à 5, dans lequel l'agencement comporte un radôme (16) recouvrant chaque surface d'émission-réception (14).

7. Agencement selon la revendication 6, dans lequel chaque structure antennaire (10) comprend en outre un boîtier (22) dont la surface de base est la surface d'émission-réception (14), et les antennes élémentaires (12) comprennent une tige (100) d'insertion du champ électrique et un dispositif diélectrique (112) d'isolation inséré entre la tige (100) et le boîtier (22), le radôme (16) étant propre à être fixé au boîtier (22) et comportant une cavité de positionnement (110) apte à recevoir le dispositif diélectrique (112) dans une position insérée.

8. Agencement selon la revendication 7, dans lequel le boîtier (22) comporte une première paroi intérieure (102) parallèle à la surface d'émission-réception (14), la surface d'émission-réception (14) étant comprise entre la première paroi intérieure (102) et le radôme (16), le dispositif diélectrique (112) étant en appui contre la première paroi intérieure (102) lorsque le radôme (16) est fixé au boîtier (22) et le dispositif diélectrique (112) est dans sa position insérée.

9. Agencement selon la revendication 7 ou 8, dans lequel le dispositif diélectrique (112) comporte une cavité (126) de réception de la tige (100).

10. Agencement selon la revendication 9, dans lequel la tige (100) comporte une première partie rectiligne (114) cylindrique à base circulaire, le dispositif diélectrique (112) comporte une première partie d'extrémité (128) et une deuxième partie d'extrémité (130) cylindrique à base circulaire, et la cavité de réception (126) comporte une cavité axiale (134) propre à recevoir la première partie rectiligne (114),
la première partie rectiligne (114) présentant un quatrième diamètre (D4), la deuxième partie d'extrémité (130) présentant un sixième diamètre (D6) et la cavité axiale (134) présentant une deuxième profondeur (P2) égale à la moitié de la somme du quatrième diamètre (D4) et du sixième diamètre (D6).

11. Agencement selon l'une quelconque des revendications 7 à 10, dans lequel le dispositif diélectrique (112) comporte une couronne (144) cylindrique à base circulaire présentant un septième diamètre (D7), la surface d'émission-réception (14) comporte un orifice d'accès coaxial (106) apte à recevoir le dispositif diélectrique (112), l'orifice d'accès coaxial (106) étant cylindrique à base circulaire et présentant un premier diamètre (D1), le premier diamètre (D1) étant supérieur au septième diamètre (D7).

12. Agencement de structures antennaires selon l'une quelconque des revendications 1 à 11, dans lequel les structures antennaires sont faites dans un matériau en plastique métallisé.

13. Plateforme, notamment aérienne, comprenant au moins un agencement (200) de structures antennaires selon l'une quelconque des revendications 1 à 12.

14. -Procédé de télécommunication, notamment par satellite, entre deux stations comprenant une étape d'émission ou de réception d'ondes électromagnétiques présentant une fréquence supérieure à 4 GHz, de préférence entre 4 GHz et 50 GHz, notamment comprise dans une bande de spectre choisie parmi la bande X et la bande Ku, par un agencement (200) de structures antennaires selon l'une quelconque des revendications 1 à 12.

## Patentansprüche

1. Anordnung (200) von Antennenstrukturen (10) für die Telekommunikation, insbesondere über Satellit, wobei jede Antennenstruktur (10) eine Sende- und Empfangsfläche (14) mit einer Symmetrieachse und mindestens einer Elementarantenne (12) umfasst, die eine Spiralform aufweist und so dimensioniert ist, dass sie mindestens eine elektromagnetische Welle mit einer Frequenz über 4 GHz, vorzugsweise zwischen 4 GHz und 50 GHz, aussendet und/oder empfängt, insbesondere in einem aus dem X-Band und dem Ku-Band ausgewählten Spektralbereich, und dass mindestens zwei Symmetrieachsen zusammenfallen, **dadurch gekennzeichnet, dass** jede Sende- und Empfangsfläche (14) einer Antennenstruktur (10) allgemein kreisförmig ist, wobei sich jede Elementarantenne (12) der Antennenstruktur (10) zwischen einem ersten Ende (18), das an die Sende- und Empfangsfläche (14) angrenzt, und einem zweiten Ende (20), das von der Sende- und Empfangsfläche (14) entfernt ist erstreckt, wobei jede Antennenstruktur (10) auch zwei Sätze einer Vielzahl von Elementarantennen (12) umfasst, wobei die Elementarantennen (12) jedes Satzes (30, 32) auf einem Kreis mit eigenem Radius (R1, R2) dieser Einheit (30, 32) angeordnet sind, wobei alle diese Kreise konzentrisch sind und das Verhältnis zwischen den Radien der beiden Kreise vorzugsweise weniger als 25 % beträgt.

2. Anordnung von Antennenstrukturen nach Anspruch 1, wobei jede Sende- und Empfangsfläche (14) einer Antennenstruktur (10) zumindest an eine Sende- und Empfangsfläche (14) einer anderen Antennenstruktur (10) angrenzt.

3. Anordnung von Antennenstrukturen nach Anspruch 1 oder 2 mit einer Symmetrieachse (D200), wobei die Symmetrieachse jeder Sende- und Empfangsfläche (14) jeder Antennenstruktur (10) der Anordnung (200) einen Winkel mit der Symmetrieachse (D200) der Anordnung (200) von Antennenstrukturen bildet.

4. Anordnung (200) von Antennenstrukturen nach Anspruch 3, wobei die Antennenstrukturen (10) in mindestens drei Gruppen von Antennenstrukturen (10) angeordnet sind, die eine oder mehrere Antennenstrukturen (10) umfassen, wobei die Symmetrieachse jeder der Sende- und Empfangsflächen (14) der Antennenstrukturen (10) der ersten Gruppe einen Winkel zwischen 0° und 30° mit der Symmetrieachse (D200) der Anordnung (200) von Antennenstrukturen bildet, wobei die Symmetrieachse jeder der Sende- und Empfangsflächen (14) der Antennenstrukturen (10) der zweiten Gruppe einen Winkel zwischen 30° und 60° mit der Symmetrieachse (D200) der Anordnung (200) von Antennenstrukturen bildet und die Symmetrieachse jeder der Sende- und Empfangsflächen (14) der Antennenstrukturen (10) der dritten Gruppe einen Winkel zwischen 30° und 90° mit der Symmetrieachse (D200) der Anordnung (200) der Antennenstrukturen bildet.

5. Anordnung von Antennenstrukturen nach einem der Ansprüche 1 bis 4, wobei das Areal (A) der Sende- und Empfangsfläche (14) jeder Antennenstruktur (10) kleiner oder gleich 100*λ² ist, wobei:
- "*" die mathematische Operation der Multiplikation bezeichnet, und
- λ die mittlere Wellenlänge der verschiedenen Wellenlängen der elektromagnetischen Wellen bezeichnet, zu derem Senden und/oder Empfangen die Elementarantennen (12) der Antennenstruktur (10) bemessen sind

6. Anordnung von Antennenstrukturen nach einem der Ansprüche 1 bis 5, wobei die Anordnung ein Radom (16) aufweist, das jede Sende- und Empfangsfläche (14) bedeckt.

7. Anordnung nach Anspruch 6, bei der jede Antennenstruktur (10) außerdem ein Gehäuse (22) umfasst, dessen Grundfläche die Sende- und Empfangsfläche (14) ist, und die Elementarantennen (12) einen Stab (100) zum Einführen des elektrischen Feldes und eine dielektrische Vorrichtung (112) zur Isolation umfassen, die zwischen dem Stab (100) und dem Gehäuse (22) eingefügt ist, wobei das Radom (16) dazu geeignet ist, an dem Gehäuse (22) befestigt zu werden, und einen Positionierungshohlraum (110) aufweist, der dazu geeignet ist, die dielektrische Vorrichtung (112) in einer eingefügten Position aufzunehmen.

8. Anordnung nach Anspruch 7, wobei das Gehäuse (22) eine erste Innenwand (102) parallel zu der Sende- und Empfangsfläche (14) aufweist, wobei die Sende- und Empfangsfläche (14) zwischen der ersten Innenwand (102) und dem Radom (16) liegt, wobei die dielektrische Vorrichtung (112) an der ersten Innenwand (102) anliegt, wenn das Radom (16) an dem Gehäuse (22) befestigt ist und die dielektrische Vorrichtung (112) in ihrer eingeführten Position ist.

9. Anordnung nach Anspruch 7 oder 8, wobei die dielektrische Vorrichtung (112) einen Hohlraum (126) zur Aufnahme des Stabs (100) umfasst.

10. Anordnung nach Anspruch 9, wobei der Stab (100) einen ersten geraden Abschnitt (114) umfasst, der zylindrisch mit kreisförmiger Basis ist, die dielektrische Vorrichtung (112) einen ersten Endabschnitt (128) und einen zweiten Endabschnitt (130) umfasst, der zylindrisch mit kreisförmiger Basis ist, und der Aufnahmehohlraum (126) einen axialen Hohlraum (134) aufweist, der geeignet ist, um den ersten geraden Abschnitt (114) aufzunehmen,
wobei der erste geradlinige Abschnitt (114) einen vierten Durchmesser (D4) aufweist, der zweite Endabschnitt (130) einen sechsten Durchmesser (D6) aufweist und der axiale Hohlraum (134) eine zweite Tiefe (P2) aufweist, die gleich wie die Hälfte der Summe des vierten Durchmessers (D4) und des sechsten Durchmessers (D6) ist.

11. Anordnung nach einem der Ansprüche 7 bis 10, wobei die dielektrische Vorrichtung (112) einen kreisbasierten zylindrischen Kranz (144) umfasst, der einen siebten Durchmesser (D7) aufweist, die Sende- und Empfangsfläche (14) umfassend eine koaxiale Zugangsöffnung (106), die in der Lage ist, die dielektrische Vorrichtung (112) aufzunehmen, wobei die koaxiale Zugangsöffnung (106) kreisbasiert zylindrisch ist und einen ersten Durchmesser (D1) aufweist, wobei der erste Durchmesser (D1) größer ist als der siebte Durchmesser (D7).

12. Anordnung von Antennenstrukturen nach einem der Ansprüche 1 bis 11, wobei die Antennenstrukturen aus einem metallisierten Kunststoffmaterial hergestellt sind.

13. Plattform, insbesondere Luftplattform, umfassend mindestens eine Anordnung (200) von Antennenstrukturen nach einem der Ansprüche 1 bis 12.

14. Verfahren zur Telekommunikation, insbesondere über Satellit, zwischen zwei Stationen, umfassend einen Schritt eines Aussendens oder Empfangens von elektromagnetischen Wellen, die eine Frequenz über 4 GHz, vorzugsweise zwischen 4 GHz und 50 GHz, aufweisen, insbesondere in einem Spektralband, das ausgewählt ist aus dem X-Band und dem Ku-Band, durch eine Anordnung (200) von Antennenstrukturen nach einem der Ansprüche 1 bis 12.

## Claims

1. An arrangement (200) of antenna structures (10) for telecommunications, in particular by satellite, in which each antenna structure (10) comprises a transmission-reception surface (14) having an axis of symmetry and at least one elementary antenna (12) having a helical shape and dimensioned to transmit and/or receive at least one electromagnetic wave having a frequency greater than 4 GHz, preferably between 4 GHz and 50 GHz, in particular in a spectrum band chosen from the X band and the Ku band, and in that at least two axes of symmetry are concurrent, **characterised in that** each transmission-reception surface (14) of an antenna structure (10) is generally circular in shape, each elementary antenna (12) of the antenna structure (10) extending between a first end (18) adjacent to the transmit-receive surface (14) and a second end (20) remote from the transmit-receive surface (14), each antenna structure (10) also comprising two sets of a plurality of elementary antennas (12), the elementary antennae (12) of each assembly (30, 32) being arranged along a circle of its own radius (R1, R2) of this assembly (30, 32), all the said circles being concentric, the ratio between the radii of the two circles preferably being less than 25%.

2. An arrangement of antenna structures as claimed in claim 1, wherein each transmit-receive surface (14) of one antenna structure (10) is at least contiguous with a transmit-receive surface (14) of another antenna structure (10).

3. An arrangement of antenna structures according to claim 1 or 2, having an axis of symmetry (D200), the axis of symmetry of each transmitting-receiving surface (14) of each antenna structure (10) of the arrangement (200) forming an angle with the axis of symmetry (D200) of the arrangement (200) of antenna structures.

4. An arrangement (200) of antenna structures according to claim 3, in which the antenna structures (10) are arranged in at least three groups of antenna structures (10) comprising one or more antenna structures (10), the axis of symmetry of each of the transmit-receive surfaces (14) of the antenna structures (10) of the first group forming an angle of between 0° and 30° with the axis of symmetry (D200) of the arrangement (200) of antenna structures, the axis of symmetry of each of the transmit-receive surfaces (14) of the antenna structures (10) of the second group forming an angle of between 30° and 60° with the axis of symmetry (D200) of the arrangement (200) of antenna structures and the axis of symmetry of each of the transmit-receive surfaces (14) of the antenna structures (10) of the third group forming an angle of between 30° and 90° with the axis of symmetry (D200) of the arrangement (200) of antenna structures.

5. An arrangement of antenna structures according to any one of claims 1 to 4, wherein the area (A) of the transmit-receive surface (14) of each antenna structure (10) is less than or equal to 100*λ² where:
- "*" refers to the mathematical operation of multiplication, and
- λ denotes the average wavelength of the various wavelengths of the electromagnetic waves that the elementary antennae (12) of the antenna structure (10) are designed to transmit and/or receive

6. An arrangement of antenna structures according to any one of claims 1 to 5, wherein the arrangement comprises a radome (16) covering each transmitting-receiving surface (14).

7. An arrangement as claimed in claim 6, in which each antenna structure (10) further comprises a housing (22) whose base surface is the transmitting-receiving surface (14), and the elementary antennas (12) comprise a rod (100) for inserting the electric field and a dielectric insulation device (112) inserted between the rod (100) and the housing (22), the radome (16) being suitable for being fixed to the housing (22) and having a positioning cavity (110) able to receive the dielectric insulation device (112) in an inserted position.

8. An arrangement according to claim 7, wherein the housing (22) comprises a first inner wall (102) parallel to the transmitting-receiving surface (14), the transmitting-receiving surface (14) being between the first inner wall (102) and the radome (16), the dielectric device (112) bearing against the first inner wall (102) when the radome (16) is attached to the housing (22) and the dielectric device (112) is in its inserted position.

9. An arrangement according to claim 7 or 8, in which the dielectric device (112) comprises a cavity (126) for receiving the rod (100).

10. An arrangement according to claim 9, in which the rod (100) comprises a first rectilinear portion (114) cylindrical with a circular base, the dielectric device (112) comprises a first end portion (128) and a second circular cylindrical end portion (130), and the receiving cavity (126) comprises an axial cavity (134) adapted to receive the first rectilinear portion (114),
the first straight portion (114) having a fourth diameter (D4), the second end portion (130) having a sixth diameter (D6) and the axial cavity (134) having a second depth (P2) equal to half the sum of the fourth diameter (D4) and the sixth diameter (D6).

11. An arrangement according to any one of claims 7 to 10, in which the dielectric device (112) comprises a circular-based cylindrical ring (144) having a seventh diameter (D7), the transceiver surface (14) comprises a coaxial access orifice (106) capable of receiving the dielectric device (112), the coaxial access orifice (106) being circular-based cylindrical and having a first diameter (D1), the first diameter (D1) being greater than the seventh diameter (D7).

12. An arrangement of antenna structures according to any one of claims 1 to 11, wherein the antenna structures are made of a metallised plastic material.

13. Platform, in particular an overhead platform, comprising at least one arrangement (200) of antenna structures according to any one of claims 1 to 12.

14. A method of telecommunications, in particular by satellite, between two stations, comprising a step of transmitting or receiving electromagnetic waves having a frequency greater than 4 GHz, preferably between 4 GHz and 50 GHz, particularly in a spectrum band chosen from the X band and the Ku band, by an arrangement (200) of antenna structures according to any one of claims 1 to 12.
